# FASCICULE DE BREVET EUROPEEN

(11) **EP 1 686 346 B1**
(45) Date de publication et mention de la délivrance du brevet: **19.11.2008**
(21) Numéro de dépôt: 05078043.6
(22) Date de dépôt: 30.12.2005
(51) Int. Cl.: F41A 25/22

(54) **Arme à feu à précision de tir en rafale améliorée et dispositif utilisé à cet effet**
Feuerwaffe mit verbesserter Genauigkeit während einer Schusssalve und Vorrichtung dafür
Firearm with improved accuracy in burst fire and device therefore

(30) Priorité: 27.01.2005 BE 200500049
(43) Date de publication de la demande: 02.08.2006
(73) Titulaire: FN HERSTAL, société anonyme, 4040 Herstal (BE)
(72) Inventeur: Plumier, Philippe, 4432 Alleur (BE); Demolin, Charles, 7000 Mons (BE); Librici, Giuseppe, 4020 Jupille (BE)
(74) Mandataire: Donné, Eddy

(56) Documents cités:
- US-A- 3 207 037
- US-A- 3 504 594
- US-A- 5 155 292
- US-B1- 6 401 592

## Description

L'invention concerne une arme à feu à précision de tir en rafale améliorée.

L'invention concerne plus spécialement une arme à feu du type mitrailleuse pouvant tirer en rafale, l'arme à feu comprenant un canon et une carcasse montée sur un berceau de support, comme décrite dans le document US 5 155 292 A. Le berceau comprend une berce pourvue d'un coulisseau pouvant coulisser selon une direction longitudinale parallèle à l'axe du canon, la carcasse étant montée d'une part sur le coulisseau de la berce au moyen d'un axe d'articulation transversal et d'autre part sur le berceau au moyen d'au moins un patin monté dans une glissière prévue au niveau du berceau.

L'arme peut être montée avec son berceau sur un trépied, sur une tourelle téléopérée, ou tout autre support.

La carcasse et le canon peuvent bouger dans le sens axial du canon, la carcasse étant supportée par le coulisseau de la berce et par le patin qui est repris dans la glissière du berceau qui, dans le cas des armes connues, est parallèle à l'axe du canon.

Au repos, le coulisseau de la berce est maintenu dans une position intermédiaire au moyen d'un ressort ou de plusieurs ressorts.

Pendant le tir, le coulisseau et le patin permettent le recul de manière guidée de l'arme sous l'effet des forces de réaction des gaz de propulsion des munitions tirées et le ressort ou les ressorts, assisté ou non par l'action d'un ou de plusieurs amortisseurs, permet d'amortir le mouvement axial du va-et-vient de la carcasse pendant le tir d'une rafale, et de stabiliser la position de la carcasse autour d'une position axiale moyenne.

L'axe d'articulation de la carcasse sur le berceau permet le basculement de la carcasse et du canon.

Lors de tirs en rafale, le premier coup est tiré à la position de repos de l'arme, comme en tir coup par coup, et l'arme recule à l'impulsion du premier coup.

Directement après le premier coup et lors des coups suivants, le canon se met en place par la reprise des jeux au niveau des pièces mobiles de l'arme et des pièces d'interface telles que le patin, et se met dans une position moyenne relevée et déportée autour de laquelle le canon oscille sous l'effet des coups successifs.

Cette oscillation du canon contribue à la dispersion des impacts de tir autour d'un point d'impact moyen qui est le centre du groupement des impacts des coups successifs au premier coup de la rafale.

Pour les armes connues on observe un écart entre le point d'impact initial du premier coup et le point d'impact moyen des coups successifs, ce qui se traduit par une précision de tir diminuée, la précision tenant compte effectivement de tous les coups tirés en rafale, y compris le premier coup.

L'invention a pour but d'éviter les inconvénients susdits et de procurer une arme à précision de tir en rafale améliorée, permettant de corriger et de compenser l'écart entre le point d'impact initial du premier coup et le point d'impact moyen des coups successifs.

Ce but est atteint selon l'invention par une arme à feu du type tel que décrit, mais pour laquelle la glissière du patin de la carcasse n'est pas parallèle à l'axe du canon, mais est inclinée par rapport à la direction de cet axe en position de repos.

En tirant une rafale, le canon et la carcasse reculent et ils ont tendance à se redresser par la reprise des jeux.

Puisque le patin de la carcasse est guidé par une glissière inclinée, le recul de la carcasse fait pivoter la carcasse autour de l'axe d'articulation pour ramener le canon vers sa position de repos initiale, ce qui se traduit par le fait que le point d'impact moyen des coups tirés après le premier coup se rapproche du point d'impact initial du premier coup et donc par une amélioration de la précision de tir en rafale.

Selon une forme de réalisation préférentielle, l'arme à feu comprend au moins deux glissières, chacune reprenant un patin de carcasse, ces glissières étant dimensionnées de telle sorte qu'un recul de la carcasse et du canon sur le berceau se traduit par un pivotement en inclinaison du canon et de la carcasse autour de son axe d'articulation transversal et par un pivotement latéral autour d'un axe qui est perpendiculaire ou substantiellement perpendiculaire à l'axe d'articulation transversal et à l'axe du canon.

De ce fait il est possible de compenser l'écart entre le point d'impact initial du premier coup et le point d'impact moyen des coups suivants dans deux plans perpendiculaires, par exemple le plan vertical et le plan horizontal, de façon à pouvoir éliminer complètement cet écart.

L'invention concerne également un dispositif d'amélioration de la précision de tir en rafale pour une arme à feu, le dispositif comprenant une pièce de fixation pour l'arme qui est montée sur un berceau de support qui comprend une berce pourvue d'un coulisseau pouvant coulisser selon une direction longitudinale parallèle à l'axe du canon, la pièce de fixation étant montée d'une part sur le coulisseau de la berce au moyen d'un axe d'articulation transversal et d'autre part sur le berceau au moyen d'au moins un patin monté dans une glissière prévue au niveau du berceau, cette glissière étant inclinée par rapport à ladite direction longitudinale.

Pour plus de clarté, un exemple de réalisation d'une arme à feu connue et d'une arme à feu selon l'invention à précision de tir en rafale améliorée, sont décrits ci-après à titre illustratif et non restrictif, référence étant faite aux dessins annexés dans lesquels:
La figure 1 est une vue latérale schématique d'une arme à feu connue dont une partie est représentée en coupe verticale;
la figure 2 représente à échelle agrandie la partie indiquée par F2 à la figure 1;
la figure 3 est une vue semblable à celle de la figure 1, mais pour une arme à feu selon l'invention;
la figure 4 représente à échelle agrandie la partie indiquée par F4 à la figure 3;
la figure 5 est une coupe selon la ligne V-V dans la figure 2, à plus grande échelle;
les figures 6 et 7 sont des vues semblables à celle de la figure 4, mais pour deux positions différentes.

Dans la figure 1 est représenté une arme à feu 1 connue, plus particulièrement une mitrailleuse pouvant tirer en rafale.

Cette arme à feu 1 connue comprend un canon 2 et une carcasse 3 montée sur un berceau de support 4, le berceau comprenant une berce élastique 5 pourvue d'un coulisseau 6 pouvant coulisser dans le berceau de support 4 selon une direction longitudinale parallèle à l'axe de géométrie X-X' du canon 2 en position de repos.

Le coulisseau 6 est maintenu dans une position libre intermédiaire au moyen d'un ressort de rappel 7 de façon à permettre le mouvement du coulisseau, aussi bien vers l'avant que vers l'arrière.

Le berceau 4 comprend également un ou deux amortisseurs 8 pour amortir le mouvement du coulisseau 6 de la berce 5.

La carcasse 3 est fixée d'une part d'une manière articulée entre deux oreilles parallèles écartées 9 du coulisseau 6 de la berce 5 au moyen d'un axe d'articulation transversal 10.

D'autre part, la carcasse 3 est supportée par le berceau 4 au moyen d'au moins un patin 11 monté dans une glissière 12 faisant partie du berceau et étant limitée par deux parois de guidage 13 parallèles à l'axe du canon X-X' en position de repos.

D'une manière générale il y a deux patins 11 coulissant dans deux glissières à une distance de l'axe d'articulation 10 de la carcasse 4.

Le fonctionnement de l'arme à feu 1 est bien connu.

Lors du premier coup d'une rafale, le canon se situe dans sa position de repos, avec son axe orienté suivant l'axe X-X' .

Le point d'impact du premier coup, appelé le point d'impact initial, est représenté d'une manière schématique par le point 14 sur la cible 15 de la figure 1.

Lors des coups suivants de la rafale, le canon 2 et la carcasse 3 reculent vers l'arrière sous l'action des gaz de propulsion de la munition tirée, tout en étant supportés par le coulisseau 6 et par les patins 11 qui permettent un mouvement dans la direction de l'axe du canon X-X' en position de repos.

Pendant le tir, le canon 2 et la carcasse 3 oscillent autour d'une position moyenne reculée M caractérisée par un déplacement A par rapport à leur position de repos, ce mouvement d'oscillation étant amorti ou non et stabilisé par l'action du ressort 7 ou des ressorts 7 de rappel et de l'amortisseur ou des amortisseurs 8.

En même temps, le canon 2 et la carcasse 3 se redressent sous l'action des gaz de propulsion par la reprise des jeux au niveau des pièces mobiles de l'arme 1 et des pièces d'interfaces telles que les patins 11 dans les glissières 12.

Le canon 2 oscille en rotation autour d'une direction moyenne Y-Y' qui forme un angle B avec la direction X-X' de repos.

Cette dynamique de tir en rafale explique que les impacts 16 des coups successifs au premier coup de la rafale, sont groupés dans une zone 17 dont le centre est appelé le point d'impact moyen 18 qui se situe à une distance C au-dessus du point d'impact initial 14.

Par la reprise du jeu des éléments mobiles de l'arme 1, non seulement le canon 2 se relève, mais aussi, la bouche 2A du canon 2 est déporté latéralement, ce qui résulte dans un déplacement D du point d'impact moyen 18 par rapport au point d'impact initial 14.

L'écart entre le point d'impact moyen 18 et le point d'impact initial 14 se traduit par une précision de tir en rafale réduite.

Les figures 3 à 7 montrent une arme à feu 19 améliorée selon l'invention qui est semblable à l'arme à feu 1 de la figure 1 mais pour laquelle les patins 11 de la carcasse 3 sont montés dans des glissières 12 qui sont telles qu'un recul de la carcasse 3 se traduit par un pivotement de la carcasse 3 et du canon 2 autour de l'axe d'articulation 10 de la carcasse 3.

A cette fin, les glissières 12 sont inclinées par rapport à la direction X-X' de l'axe du canon 2 en position de repos, c'est-à-dire que les parois de guidage 13 des glissières 12 forment un angle E avec l'axe X-X' comme représenté dans la figure 4, de façon à ce que la direction de guidage Z-Z' des glissières 12 soit située dans un plan perpendiculaire à l'axe d'articulation 10 de la carcasse 3.

Selon une réalisation préférentielle, les oreilles 9 supportant l'axe d'articulation transversal 10, sont fixées sur une pièce de support non représentée, faisant partie du coulisseau 6 de la berce 5, cette pièce de support pouvant pivoter latéralement autour d'un pivot dont l'axe U-U' est perpendiculaire ou substantiellement perpendiculaire à l'axe d'articulation transversal 10 et à l'axe du canon X-X' comme représenté dans les figures 3 et 4.

Dans l'exemple représenté, il y a deux patins 11 qui sont interconnectés par une barre 20 pour former une seule pièce intégrée 21 comme illustré dans la figure 5, cette pièce étant montée entre les parois de guidage 13 des glissières 12 et entre deux plans de guidage 22 verticaux qui sont inclinés sous un angle F par rapport à l'axe X-X' du canon 2 pour réaliser une glissière 23 supplémentaire servant de guide pour les patins 11 en direction latérale W-W'.

L'effet de la glissière 23 est qu'un recul de la carcasse 3 donne lieu à un déport latéral de la bouche du canon 2 en faisant pivoter la carcasse 3 et le canon 2 autour de l'axe U-U' du pivot de la pièce de support de l'axe d'articulation 10.

Dans l'exemple de la figure 5 les faces latérales 23 des patins 11 sont en contact avec les plans de guidage 22 et ont une forme bombée.

Le fonctionnement de l'arme à feu 19 selon l'invention diffère du fonctionnement de l'arme 1 connue par le fait que, le recul de la carcasse 3 et du canon 2 après le premier coup d'une rafale se traduit par une inclinaison du canon 2, par exemple vers le bas, et un déport latéral de la bouche 2A du canon 2, par exemple vers la droite, à cause de l'inclinaison des glissières 12 et 23 par rapport à l'axe du canon X-X' en position de repos.

L'inclinaison du canon 2 sous l'action des gaz de propulsion est illustrée dans les figures 4, 6 et 7.

La figure 4 correspond à la situation de repos, tandis que les figures 6 et 7 correspondent respectivement à la position des pièces mobiles après le premier coup et la position moyenne de ces pièces pendant le tir en rafale.

Les figures 6 et 7 montrent bien que le recul de la carcasse 3 fait monter les patins 11 dans les glissières 12, se qui provoque une inclinaison du canon 2 vers le bas.

Les angles d'inclinaison E et F, respectivement des glissières 12 et 23, par rapport à l'axe X-X' sont choisis de façon à ce que le point d'impact moyen 18 soit ramené vers le point d'impact initial 14 en éliminant l'écart vertical C et l'écart latéral D, comme illustré par la figure 3.

De cette manière la précision de tir en rafale est améliorée sensiblement puisqu'on obtient un meilleur groupement de tous les impacts de tir, y compris l'impact initial 14 du premier coup et les impacts 16 des coups successifs de la rafale.

L'invention n'est pas limitée à des mitrailleuses, mais est aussi applicable à d'autres armes à feu automatiques ou semi-automatiques pouvant tirer des rafales.

Il est évident qu'au lieu d'utiliser des patins 11 intégrés en une seule pièce 21, on peut utiliser des patins séparément pour la correction de tir en rafale, par exemple en direction verticale et en direction latérale.

Il n'est pas exclu de prévoir une correction de tir uniquement dans la direction verticale ou uniquement dans la direction latérale selon le type d'arme à feu.

La correction ne doit pas nécessairement se situer dans le plan vertical ou horizontal.

Il est évident aussi qu'en lieu et place des patins 11 on peut utiliser d'autres moyens de guidages, tels que chariots, billes, etc.

Optionellement on peut prévoir un système de réglage afin de pouvoir ajuster l'inclinaison des glissières 11 et 23 par rapport à l'axe X-X' du canon 2 afin de pouvoir corriger la précision de tir en rafale et de ramener le point d'impact moyen 18 vers le point d'impact 14.

Il n'est pas exclu que l'arme à feu ne soit pas monté directement sur le berceau mais par l'intermédiaire d'une pièce de fixation.

Dans ce cas, le berceau et cette pièce de fixation forment ensemble un dispositif sur lequel on peut monter une arme à feu dans le but de pouvoir améliorer la précision de tir en rafale de cette arme à feu.

## Revendications

1. Arme à feu à précision de tir en rafale améliorée, comprenant un canon (2) et une carcasse (3) montée sur un berceau de support (4), le berceau comprenant une berce (5) pourvue d'un coulisseau (6) pouvant coulisser selon une direction longitudinale parallèle à l'axe du canon (X-X'), la carcasse (3) étant montée d'une part sur le coulisseau (6) de la berce (5) au moyen d'un axe d'articulation transversal (10) et d'autre part sur le berceau (4) au moyen d'au moins un patin (11) monté dans une glissière (12-23) prévue au niveau du berceau (4), **caractérisée en ce que** cette glissière (12-23) est inclinée par rapport à la direction de l'axe du canon (X-X') en position de repos.

2. Arme à feu selon la revendication 1, **caractérisée en ce que** la glissière (12) est située à une distance de l'axe d'articulation (10) de la carcasse (3).

3. Arme à feu selon la revendication 1 ou 2, **caractérisée en ce que** la glissière (12) est telle qu'un recul de la carcasse (3) et du canon (2) sur le berceau (4) se traduit par un pivotement en inclinaison du canon (2) et de la carcasse (3) autour de son axe d'articulation (10).

4. Arme à feu selon la revendication 3, **caractérisée en ce que** la direction de guidage (Z-Z') de la glissière (12) est située dans un plan perpendiculaire à l'axe d'articulation (10) de la carcasse (3).

5. Arme à feu selon la revendication 1 ou 2, **caractérisée en ce que** l'axe d'articulation transversal (10) est monté dans une pièce de support faisant partie du coulisseau (6) de la berce (5) et pouvant pivoter latéralement autour d'un pivot dont l'axe (U-U') est perpendiculaire à l'axe d'articulation transversal (10) et à l'axe du canon (X-X').

6. Arme à feu selon la revendication 5, **caractérisée en ce que** la glissière (23) est telle qu'un recul de la carcasse (3) et du canon (2) sur le berceau (4) se traduit par un pivotement latéral de la carcasse et du canon autour de l'axe (U-U') du pivot de la pièce de support de l'axe d'articulation (10).

7. Arme à feu selon la revendication 6, **caractérisée en ce que** la direction de guidage (W-W') de la glissière (23) est située dans un plan perpendiculaire au pivot susdit.

8. Arme à feu selon la revendication 5 , **caractérisée en ce qu'**elle comprend au moins deux glissières (12-23), chacune reprenant un patin (11) supportant la carcasse (3), ces glissières (12-23) étant dimensionnées de telle sorte qu'un recul de la carcasse (3) et du canon (2) sur le berceau (4) se traduit par un pivotement en inclinaison du canon (2) autour de l'axe d'articulation (10) de la carcasse (3) et par un pivotement latéral autour de l'axe (U-U') du pivot de la pièce de support de l'axe d'articulation (10).

9. Arme à feu selon la revendication 8, **caractérisée en ce que** la direction de guidage (Z-Z') de la première glissière (12) est située dans un plan perpendiculaire à l'axe d'articulation (10) de la carcasse (3), tandis que la direction de guidage (W-W') de la deuxième glissière (23) est située dans un plan perpendiculaire au pivot susdit.

10. Arme à feu selon la revendication 8, **caractérisée en ce que** le patin (11) monté dans la première glissière (12) et le patin (11) monté dans la deuxième glissière (23) sont intégrés en une seule pièce (21).

11. Arme à feu selon la revendication 8, **caractérisée en ce que** les deux glissières (12 et 23) sont intégrés en une seule pièce (21)

12. Arme à feu selon l'une quelconque des revendications précédentes, **caractérisée en ce que** le patin (11) comprend une face latérale (24) de forme bombée.

13. Arme à feu selon l'une quelconque des revendications précédentes, **caractérisée en ce qu'**elle comprend des moyens de réglage de l'angle d'inclinaison des glissières (11-23) par rapport à l'axe du canon (X-X') au repos.

14. Dispositif d'amélioration de la précision de tir en rafale pour une arme à feu, le dispositif comprenant une pièce de fixation pour l'arme qui est montée sur un berceau de support (4) qui comprend une berce (5) pourvue d'un coulisseau (6) pouvant coulisser selon une direction longitudinale parallèle à l'axe du canon (X-X'), la pièce de fixation étant montée d'une part sur le coulisseau (6) de la berce (5) au moyen d'un axe d'articulation transversal (10) et d'autre part sur le berceau (4) au moyen d'au moins un patin (11) monté dans une glissière (12-23) prévue au niveau du berceau (4), **caractérise en ce que** cette glissière (12-23) est inclinée par rapport à ladite direction longitudinale.

## Claims

1. Fire arm with improved salvo accuracy, comprising a barrel (2) and a casing (3) mounted on a supporting frame (4), whereby the frame comprises a cradle (5) provided with a slide (6) which can slide in a longitudinal direction parallel to the axis of the barrel (X-X'), whereby the casing (3) is mounted on the slide (6) of the cradle (5) by means of a transversal hinge pin (10) on the one hand, and on the frame (4) by means of at least one shoe (11) mounted in a sliding guide (12-23) provided in the frame (4) on the other hand, **characterized in that** said sliding guide (12-23) is inclined in relation to the direction of the axis of the barrel (X-X') in rest.

2. Fire arm according to claim 1, **characterized in that** the sliding guide (12) is situated at a distance from the hinge pin (10) of the casing (3).

3. Fire arm according to claim 1 or 2, **characterized in that** the sliding guide (12) is such that a recoil of the casing (3) and of the barrel (2) on the frame (4) is translated in an inclined swiveling of the barrel (2) and of the casing (3) around its hinge pin (10).

4. Fire arm according to claim 3, **characterized in that** the guiding direction (Z-Z') of the sliding guide (12) is situated in a plane which is perpendicular to the hinge pin (10) of the casing (3).

5. Fire arm according to claim 1 or 2, **characterized in that** the transversal hinge pin (10) is mounted in a supporting element which is part of the slide (6) of the cradle (5) and which can laterally swivel around a pivot whose axis (U-U') is perpendicular to the transversal hinge pin (10) and to the axis of the barrel (X-X').

6. Fire arm according to claim 5, **characterized in that** the sliding guide (23) is such that a recoil of the casing (3) and of the barrel (2) on the frame (4) is translated in a lateral swiveling of the casing and of the barrel around the axis (U-U') of the pivot of the supporting element of the hinge pin (10).

7. Fire arm according to claim 6, **characterized in that** the guiding direction (W-W) of the sliding guide (23) is situated in a plane which is perpendicular to the above-mentioned pivot.

8. Fire arm according to claim 5, **characterized in that** it comprises at least two sliding guides (12-23), each containing a shoe (11) which supports the casing (3), whereby the dimensions of these sliding guides (12-23) are such that a recoil of the casing (3) and of the barrel (2) on the frame (4) is translated in an inclined swiveling of the barrel (2) around the hinge pin (10) of the casing (3) and in a lateral swiveling around the axis (U-U') of the pivot of the supporting element of the hinge pin (10).

9. Fire arm according to claim 8, **characterized in that** the guiding direction (Z-Z') of the first sliding guide (12) is situated in a plane which is perpendicular to the hinge pin (10) of the casing (3), whereas the guiding direction (W-W') of the second sliding guide (23) is situated in a plane which is perpendicular to the above-mentioned pivot.

10. Fire arm according to claim 8, **characterized in that** the shoe (11) which is mounted in the first sliding guide (12) and the shoe (11) which is mounted in the second sliding guide (23) are integrated into a single piece (21).

11. Fire arm according to claim 8, **characterized in that** the two sliding guides (12 and 23) are integrated into a single piece (21).

12. Fire arm according to any one of the preceding claims, **characterized in that** the shoe (11) comprises a lateral surface (24) with a bulged shape.

13. Fire arm according to any of the preceding claims, **characterized in that** it comprises adjusting means to adjust the inclination angle of the sliding guides (12-23) in relation to the axis of the barrel (X-X') in rest.

14. Device to improve the salvo accuracy for a fire arm, whereby the device comprises a fixing element for the fire arm which is mounted on a supporting frame (4) which comprises a cradle (5) provided with a slide (6) which can slide in a longitudinal direction parallel to the axis of the barrel (X-X'), whereby the fixing element is mounted on the slide (6) of the cradle (5) by means of a transversal hinge pin (10) on the one hand and on the frame (4) by means of at least one shoe (11) mounted in a sliding guide (12-23) in the frame (4) on the other hand, **characterised in that** said sliding guide (12-23) is inclined in relation to said longitudinal direction.

## Patentansprüche

1. Feuerwaffe mit verbesserter Genauigkeit während einer Schusssalve, umfassend einen Lauf (2) und ein Gehäuse (3), das auf einem Traggestell (4) angebracht ist, wobei das Gestell ein Gestellelement (5) umfasst, das mit einem Schieber (6) versehen ist, der in eine Längsrichtung parallel zur Achse des Laufs (X-X') gleiten kann, wobei das Gehäuse (3) einerseits auf dem Schieber (6) des Gestellelements (5) mittels eines Quergelenkzapfens (10) und andererseits auf dem Gestell (4) mittels mindestens eines Gleitschuhs (11) angebracht ist, der in einer Gleitschiene (12-23) angebracht ist, die am Gestell (4) bereitgestellt wird, **dadurch gekennzeichnet, dass** diese Gleitschiene (12-23) im Verhältnis zur Richtung der Achse des Laufs (X-X') in der Ruheposition geneigt ist.

2. Feuerwaffe nach Anspruch 1, **dadurch gekennzeichnet, dass** die Gleitschiene (12) sich in einer gewissen Entfernung von dem Gelenkzapfen (10) des Gehäuses (3) befindet.

3. Feuerwaffe nach Anspruch 1 oder 2, **dadurch gekennzeichnet, dass** die Gleitschiene (12) derart ausgestaltet ist, dass ein Rückstoß des Gehäuses (3) und des Laufs (2) auf dem Gestell (4) sich in einer Neigungsverschwenkung des Laufs (2) und des Gehäuses (3) um seinen Gelenkzapfen (10) herum auswirkt.

4. Feuerwaffe nach Anspruch 3, **dadurch gekennzeichnet, dass** die Führungsrichtung (Z-Z') der Gleitschiene (12) sich in einer Ebene befindet, die zum Gelenkzapfen (10) des Gehäuses (3) rechtwinklig ist.

5. Feuerwaffe nach Anspruch 1 oder 2, **dadurch gekennzeichnet, dass** der Quergelenkzapfen (10) in einem Tragstück angebracht ist, das zum Schieber (6) des Gestellelements (5) gehört und seitlich um einen Drehzapfen schwenken kann, dessen Achse (U-U') zum Quergelenkzapfen (10) und zur Achse des Laufs (X-X') rechtwinklig ist.

6. Feuerwaffe nach Anspruch 5, **dadurch gekennzeichnet, dass** die Gleitschiene (23) derart ausgestaltet ist, dass ein Rückstoß des Gehäuses (3) und des Laufs (2) auf dem Gestellelement (4) sich in einer seitlichen Verschwenkung des Gehäuses und des Laufs um die Achse (U-U') des Drehzapfens des Tragstücks des Gelenkzapfens (10) auswirkt.

7. Feuerwaffe nach Anspruch 6, **dadurch gekennzeichnet, dass** die Führungsrichtung (W-W') der Gleitschiene (23) sich in einer Ebene befindet, die zu dem genannten Drehzapfen rechtwinklig ist.

8. Feuerwaffe nach Anspruch 5, **dadurch gekennzeichnet, dass** sie mindestens zwei Gleitschienen (12-23) umfasst, die jeweils einen Gleitschuh (11) übernehmen, der das Gestell (3) trägt, wobei diese Gleitschienen (12-23) derart bemessen sind, dass ein Rückstoß des Gestells (3) und des Laufs (2) auf dem Gestellelement (4) sich in einer Neigungsverschwenkung des Laufs (2) um den Gelenkzapfen (10) des Gestells (3) herum und in einer seitlichen Verschwenkung um die Achse (U-U') des Drehzapfens des Tragstücks des Gelenkzapfens (10) herum auswirkt.

9. Feuerwaffe nach Anspruch 8, **dadurch gekennzeichnet, dass** die Führungsrichtung (Z-Z') der ersten Gleitschiene (12) sich in einer Ebene befindet, die zum Gelenkzapfen (10) des Gestells (3) rechtwinklig ist, während die Führungsrichtung (W-W') der zweiten Gleitschiene (23) sich in einer Ebene befindet, die zu dem genannten Drehzapfen rechtwinklig ist.

10. Feuerwaffe nach Anspruch 8, **dadurch gekennzeichnet, dass** der Gleitschuh (11), der in der ersten Gleitschiene (12) angebracht ist, und der Gleitschuh (11), der in der zweiten Gleitschiene (23) angebracht ist, in ein einziges Teil (21) integriert sind.

11. Feuerwaffe nach Anspruch 8, **dadurch gekennzeichnet, dass** die beiden Gleitschienen (12 und 23) in ein einziges Teil (21) integriert sind.

12. Feuerwaffe nach einem der vorhergehenden Ansprüche, **dadurch gekennzeichnet, dass** der Gleitschuh (11) eine Seitenfläche (24) gewölbter Form umfasst.

13. Feuerwaffe nach einem der vorhergehenden Ansprüche, **dadurch gekennzeichnet, dass** sie Mittel zum Einstellen des Neigungswinkels der Gleitschienen (11-23) im Verhältnis zur Achse des Laufs (X-X') in Ruhestellung umfasst.

14. Vorrichtung zur Verbesserung der Genauigkeit während einer Schusssalve für eine Feuerwaffe, wobei die Vorrichtung ein Befestigungsstück für die Waffe umfasst, die auf einem Traggestell (4) angebracht ist, das ein Gestellelement (5) umfasst, das mit einem Schieber (6) versehen ist, der in eine Längsrichtung parallel zur Achse des Laufs (X-X') gleiten kann, wobei das Befestigungsstück einerseits auf dem Schieber (6) des Gestellelements (5) mittels eines Quergelenkzapfens (10) und andererseits auf dem Gestell (4) mittels mindestens eines Gleitschuhs (11) angebracht ist, der in einer Gleitschiene (12-23) angebracht ist, die am Gestell (4) bereitgestellt wird, **dadurch gekennzeichnet, dass** diese Gleitschiene (12-23) im Verhältnis zur genannten Längsrichtung geneigt ist.
